# EUROPÄISCHE PATENTSCHRIFT

(11) **EP 3 271 975 B1**
(45) Veröffentlichungstag und Bekanntmachung des Hinweises auf die Patenterteilung: **07.08.2019**
(21) Anmeldenummer: 16720701.8
(22) Anmeldetag: 16.03.2016
(51) Int. Cl.: H01R 31/06, H01R 13/703, H01R 13/46, H01R 13/717

(54) **FUNKSTECKDOSENSYSTEM MIT FUNKSTECKDOSENEINRICHTUNGEN UND VERFAHREN ZUR KOPPLUNG VON FUNKSTECKDOSENEINRICHTUNGEN**
RADIO SOCKET SYSTEM HAVING RADIO SOCKET DEVICES, AND METHOD FOR COUPLING RADIO SOCKET DEVICES
SYSTÈME DE PRISES RADIOÉLECTRIQUES AVEC DES DISPOSITIFS DE PRISE RADIOÉLECTRIQUE ET PROCÉDÉ DE COUPLAGE DE DISPOSITIFS DE PRISE RADIOÉLECTRIQUE

(30) Priorität: 16.03.2015 DE 102015103792
(43) Veröffentlichungstag der Anmeldung: 24.01.2018
(73) Patentinhaber: Sonnen GmbH, 87499 Wildpoldsried (DE)
(72) Erfinder: MAYR, Christian, 87490 Haldenwang (DE)
(74) Vertreter: adares Patent- und Rechtsanwälte Reininger & Partner GmbB
(86) Internationale Anmeldenummer: PCT/DE2016/100123
(87) Internationale Veröffentlichungsnummer: WO 2016/146111

(56) Entgegenhaltungen:
- EP-B1- 1 955 416

## Beschreibung

Die Erfindung betrifft ein Funksteckdosensystem vorzugsweise aus dem so genannten SmartHome-Bereich. Üblicherweise weist ein Funksteckdosensystem eine Mehrzahl von Funksteckdoseneinrichtungen mit Steckeraufnahmen und eine zentrale Steuereinrichtung zur drahtlosen Steuerung der Funksteckdoseneinrichtungen auf. Vor der bestimmungsgemäßen Benutzung müssen die Funksteckdoseneinrichtungen mit der zentralen Steuereinrichtung gekoppelt werden. Durch die Kopplung wird intern in der zentralen Steuereinrichtung jeder gekoppelten Funksteckdoseneinrichtung ein eindeutiger ID-Code bzw. eine Kennung zugewiesen. Die Kopplung mit der zentralen Steuereinrichtung erfolgt dabei meist nicht am endgültigen Einsatzort der Funksteckdoseneinrichtungen. Die Benennung der Funksteckdoseneinrichtung erfolgt nach der Kopplung in der Regel automatisch und richtet sich entweder nach der Reihenfolge der Einbindung der Funksteckdoseneinrichtungen und ist damit fortlaufend oder alle Funksteckdoseneinrichtungen erhalten die gleiche Benennung und die eindeutigen ID-Codes zur Identifizierung werden nur intern abgebildet. Die Funksteckdoseneinrichtungen können Anzeigemittel zur Individualisierung der jeweiligen Funksteckdoseneinrichtung durch das Anbringen einer individuellen Farbemarkierung an jeder Funksteckdoseneinrichtung aufweisen. Ein derartiges Funksteckdosensystem ist in der EP1955416B1 beschrieben. Dies ist jedoch nicht ausreichend, weil sie, im Falle einer Kopplung mehrerer Funksteckdoseneinrichtungen auf einmal wie beispielsweise im Rahmen einer (Nach-)Bestellung von Funksteckdosen, unterschieden werden müssen, damit sie direkt nach der Kopplung mit einem Gerät, das sie ansteuern sollen, benannt werden können. Andernfalls ist keine intuitive Bedienung möglich, da sich der Nutzer den Zusammenhang zwischen dem individuellen ID-Code der zentralen Steuereinrichtung und dem Einsatzort merken muss z.B. in Form der Assoziation Funksteckdoseneinrichtung blau = Waschmaschine. Werden mehrere Funksteckdoseneinrichtungen auf einmal gekoppelt, besteht daher Verwechselungsgefahr.

Aufgabe der Erfindung ist daher, ein Funksteckdosensystem und ein Verfahren zur Kopplung von Funksteckdoseneinrichtungen eines Funksteckdosensystems bereit zu stellen, bei dem die Verwechselungsgefahr minimiert ist.

Erfindungsgemäß wird die Aufgabe durch ein Funksteckdosensystem mit den Merkmalen gemäß Anspruch 1 und ein Verfahren zur Kopplung von Funksteckdoseneinrichtungen eines Funksteckdosensystems mit den Merkmalen gemäß Anspruch 6 gelöst. Vorteilhafte Ausgestaltungen sind in den Unteransprüchen beschrieben.

Erfindungsgemäß ist vorgesehen, dass die Anzeigemittel als optische Anzeigeeinrichtung zur Wiedergabe von Farbinformationen und/oder zur Wiedergabe von Symbolen ausgebildet sind. Jeder Funksteckdoseneinrichtung kann daher nach der Kopplung durch die zentrale Steuereinrichtung eine sichtbare und die Funksteckdoseneinrichtung individualisierende optische Codierung zugewiesen werden, die sie mit Hilfe der Anzeigemittel anzeigen kann. Durch eine derartige optische Codierung sind die Funksteckdoseneinrichtungen auch ohne spezifisches Einsatzgebiet unterscheidbar. Dies ist beispielsweise auch wichtig, wenn sie ihren Einsatzort häufig wechselt. Durch diese Ausgestaltung kann eine Verwechselungsgefahr vermieden werden. Dadurch, dass die Anzeigemittel ausgebildet sind, nach der Kopplung eine spezifische optische Codierung anzeigen zu können, kann vom Nutzer eine Vielzahl von Funksteckdoseneinrichtung auf einfach Weise unterschieden werden. Vorzugsweise sind die Anzeigemittel als optische Anzeigeeinrichtung zur Wiedergabe von Farbinformationen ausgebildet.

Die Funksteckdoseneinrichtungen weisen jeweils einen Grundkörper auf, in dem die Steckeraufnahmen ausgebildet sind und an dem Steckereinrichtungen angeordnet sind, die geeignet sind, in eine Steckdose gesteckt zu werden. Die Anzeigemittel sind vorzugsweise als elektronische Anzeigemittel beispielsweise in Form eines Displays und/oder als Leuchtmittel, insbesondere als LED-Leuchtmittel, ausgebildet.

In einer bevorzugten Ausführungsform sind die Anzeigemittel außerhalb der Steckeraufnahmen an den Funksteckdoseneinrichtungen angeordnet. Dadurch sind die Anzeigemittel auch mit einem in die Steckeraufnahmen eingesteckten Stecker eines Gerätes für den Nutzer gut sichtbar.

Vorzugsweise umschließen die Anzeigemittel die Steckeraufnahmen ganz oder teilweise. Beispielsweise umschließen die Anzeigemittel die Steckeraufnahmen ringförmig, wenn die Steckeraufnahmen kreisförmig sind, in dem sie sich beispielsweise ringförmig entlang der Kante einer zylinderförmigen Steckeraufnahme erstrecken. Alternativ ist es auch möglich, dass sich die Anzeigemittel teilweise entlang der Steckeraufnahmen und diese teilweise umgebend erstrecken. Dadurch sind die Anzeigemittel für einen Nutzer gut erkennbar.

Vorzugsweise sind die Anzeigemittel als mehrfarbig ansteuerbares Leuchtmittel, insbesondere als Leuchtdioden-Einrichtungen (LED) ausgebildet. Bevorzugter sind die Anzeigemittel als RGB-LED-Einrichtung ausgebildet, die je nach Ansteuerung eine große Zahl unterschiedlicher Farben und Farbverläufe darstellen können. Dadurch sind die Anzeigemittel zugleich kostengünstig, funktional flexibel bei einem geringen Stromverbrauch ausgestaltet.

In einer bevorzugten Ausführungsform ist die zentrale Steuereinrichtung derart ausgebildet, dass diese zur drahtlosen Kopplung der Mehrzahl von Funksteckdoseneinrichtungen geeignet ist. Dadurch kann die zentrale Steuereinrichtung mit allen Funksteckdoseneinrichtungen koppeln und anschließend jeder Funksteckdoseneinrichtung eine individuelle optische Codierung zuweisen. Dadurch kann eine Zuweisung einer bereits vergebenen optischen Codierung verhindert werden. Die Verwechselungsgefahr wird weiterhin minimiert. Zur drahtlosen Kopplung kommen die bekannten Frequenzbänder für den SmartHome-Bereich in Frage, dies sind insbesondere 868 MHz, 1,8 bis 1,9 GHz und 2,4 GHz.

Die Erfindung betrifft weiterhin ein Verfahren zur Kopplung von Funksteckdoseneinrichtungen eines Funksteckdosensystems, das gemäß einer oder mehrerer der vorstehenden Ausführungsformen ausgebildet ist. Dabei wird die zentrale Steuereinrichtung in einen Kopplungsmodus versetzt, wodurch jede bereits mit der zentralen Steuereinrichtung gekoppelte Funksteckdoseneinrichtung ebenfalls in einen Kopplungsmodus versetzt wird, drahtlos jede koppelbare Funksteckdoseneinrichtung im Sende-/Empfangsumkreis der Steuereinrichtung kontaktiert wird und eine Kopplungs-Anzahl der koppelbaren Funksteckdoseneinrichtungen ermittelt wird. Anschließend wird abhängig von der ermittelten Kopplungs-Anzahl ein Farbspektrum und/oder ein Symbolspektrum mit einer der Kopplungs-Anzahl entsprechenden Zahl unterscheidbarer optisch ablesbarer Codierungen ermittelt. Dann wird jeder koppelbaren Funksteckdoseneinrichtung eine individuelle optisch ablesbare Codierung derart zugeordnet, dass die jeweiligen Anzeigemittel der Funksteckdoseneinrichtung die zugeordnete optische Codierung anzeigen.

Die zentrale Steuereinrichtung teilt jeder Funksteckdoseneinrichtung ihre individuelle optische Codierung mit und benennt jede Funksteckdoseneinrichtung dementsprechend. Die optische Codierung wird vorzugsweise derart ausgewählt, dass ähnliche Farben und/oder Symbole möglichst lange vermieden werden, so dass die Farbe und/oder Symbole eindeutig identifizierbar sind. Das Verfahren ermöglicht die Zuweisung einer individuellen optischen Codierung zu den Funksteckdoseneinrichtungen unabhängig von ihrer Anzahl und unabhängig davon, ob eine Funksteckdoseneinrichtung bereits mit der zentralen Steuereinrichtung gekoppelt war oder sich neu in dem Sende-Empfangsumkreis der zentralen Steuereinrichtung befindet. Nach der Zuordnung einer individuellen optischen Codierung zu den Funksteckdoseneinrichtungen zeigen diese die jeweilige optische Codierung mittels ihrer Anzeigemittel an. Dadurch wird eine Verwechselungsgefahr der Funksteckdoseneinrichtungen minimiert.

Der Schritt Versetzen der zentralen Steuereinrichtung in einen Kopplungsmodus umfasst die Schritte Versetzung jeder bereits mit der zentralen Steuereinrichtung gekoppelten Funksteckdoseneinrichtung in einen Kopplungsmodus, drahtloses Kontaktieren jeder koppelbaren Funksteckdoseneinrichtung im Sende-/Empfangsumkreis der zentralen Steuereinrichtung und Ermitteln einer Kopplungs-Anzahl der koppelbaren Funksteckdoseneinrichtungen. Wenn sich die zentrale Steuereinrichtung im Kopplungsmodus befindet, kontaktiert sie die an sie gekoppelten Funksteckdoseneinrichtungen mittels eines Funksignals, versetzt diese jeweils in einen Kopplungsmodus, und sendet weiterhin das Funksignal, mit dessen Hilfe sie von den noch nicht mir ihr gekoppelten Funksteckdoseneinrichtungen erkannt werden kann, die ihr wiederum ein Funksignal senden, damit die zentrale Steuereinrichtung sie erkennt. Daraus kann die zentrale Steuereinrichtung die Kopplungs-Anzahl der koppelbaren Funksteckdoseneinrichtungen ermitteln.

Die zentrale Steuereinrichtung ermittelt ein Farbspektrum und/oder ein Symbolspektrum mit einer der Kopplungs-Anzahl entsprechenden Zahl unterscheidbarer optisch ablesbarer Codierungen. Dabei müssen optische Codierungen von Funkeinrichtungen, die bereits vor dem Versetzen der zentralen Steuereinrichtung in den Kopplungsmodus mit ihr gekoppelt waren, nicht zwangsläufig neu ermittelt werden, sondern die zentrale Steuereinrichtung kann die Zuordnung der optischen Codierung dieser Funksteckdoseneinrichtungen beibehalten. Zumindest für die nach dem Versetzen der zentralen Steuereinrichtung in den Kopplungsmodus koppelbaren Funksteckdoseneinrichtungen wird jeweils eine individuelle optisch ablesbare Codierung ermittelt und gegebenenfalls unter Berücksichtigung der bereits vorhandenen und beizubehaltenden optischen Codierungen derart zugeordnet, dass die jeweiligen Anzeigemittel der jeweiligen Funksteckdoseneinrichtung die zugeordnete optische Codierung individuell unterscheidbar anzeigen. Die zentrale Steuereinrichtung kann derart ausgebildet sein, dass sie dem Nutzer erlaubt, eine bevorzugte optische Codierung aus dem Farbspektrum und/oder dem Symbolspektrum für jede Funksteckdoseneinrichtung auszuwählen.

Die Auswahl und Ansteuerung der Neu-Kopplung einer Vielzahl von Funksteckdosen kann für den Nutzer des Systems auf verschiedene Weise realisiert sein. Entweder die Steuereinrichtung 2 ist derart ausgebildet, dass diese eine Nutzerschnittstelle beispielsweise in Form eines Touchscreens aufweist und auf diese Weise bedienbar ist. Weiterhin ist es alternativ oder ergänzend möglich, die Bedienung über eine Computer- und/oder Smartphonebasierte Software vorzunehmen. Das heißt der Benutzer bedient die Steuereinrichtung mit Hilfe der Bedienungsschnittstellen von Computer und/oder Smartphone.

Vorzugsweise ist die optische Codierung eine farbliche Codierung. Farben sind für einen Nutzer leicht und intuitiv unterscheidbar.

In einer bevorzugten Ausführungsform weist die optische Codierung einen Farbverlauf auf. Diese Ausführungsform ist insbesondere vorteilhaft, wenn viele Funksteckdoseneinrichtungen mit der Steuereinrichtung gekoppelt werden bzw. von der Steuereinrichtung eingerichtet werden. Farbverläufe sind gut voneinander unterscheidbar und weisen eine größere Anzahl optischer Codierungen auf als bei der Verwendung einer einzelnen Farbe als optische Codierung. Beispielsweise ist die optische Codierung einer Funksteckdoseneinrichtung ein Verlauf von Rot nach Grün und zurück; die Benennung der Funksteckdoseneinrichtung ist dann vorzugsweise Rot/Grün. Die Farbverläufe können statisch oder auch zeitlich variabel mit einer definierten Periodizität ausgebildet sein.

In einer anderen bevorzugten Ausführungsform weist die optische Codierung ein Blinkmuster auf. Blinkmuster sind für einen Nutzer ebenfalls leicht unterscheid- und einprägsam. Vorzugsweise wird das Blinkmuster durch Aktivieren von ein- oder verschiedenfarbigen LEDs zu unterschiedlichen Zeitpunkten erzeugt.

Ein Ausführungsbeispiel der Erfindung ist in den Zeichnungen rein schematisch dargestellt und wird nachfolgend näher beschrieben. Es zeigt:
Fig. 1 schematisch eine perspektivische Ansicht eines Funksteckdosensystems;
Fig. 2 schematisch ein Ablaufdiagramm eines Verfahrens zur Kopplung von Funksteckdoseneinrichtungen des in Fig. 1 gezeigten Funksteckdosensystems.

Fig. 1 zeigt schematisch eine perspektivische Ansicht eines Funksteckdosensystems. Das Funksteckdosensystem weist zwei Funksteckdoseneinrichtungen 1 jeweils mit einem Grundkörper 13 auf, in denen Steckeraufnahmen 10 ausgebildet sind. Die Anzahl der Funksteckdoseneinrichtungen 1 ist willkürlich gewählt. Weiterhin weist jede Funksteckdoseneinrichtung 1 Anzeigemittel 11 zur Individualisierung der jeweiligen Funksteckdoseneinrichtung 1 auf. Die Anzeigemittel 11 umschließen die Steckeraufnahmen 10 ringförmig und sind als optische Anzeigeeinrichtung zur Wiedergabe von Farbinformationen ausgebildet. Mittels Steckereinrichtungen 12 können die Funksteckdoseneinrichtungen 1 jeweils in eine Steckdose (nicht gezeigt) z.B. eines Stromversorgungsnetzes in einem Gebäude eingesteckt werden. Das Funksteckdosensystem weist weiterhin eine zentrale Steuereinrichtung 2 zur drahtlosen Steuerung der Funksteckdoseneinrichtungen 1 auf.

Fig. 2 zeigt schematisch ein Ablaufdiagramm eines Verfahrens zur Kopplung von Funksteckdoseneinrichtungen des in Fig. 1 gezeigten Funksteckdosensystems. Das Verfahren zur Kopplung von Funksteckdoseneinrichtungen des Funksteckdosensystems weist den Schritt 20 Versetzung der zentralen Steuereinrichtung in einen Kopplungsmodus auf. Dabei wird jede bereits mit der zentralen Steuereinrichtung gekoppelte Funksteckdoseneinrichtung ebenfalls in einen Kopplungsmodus versetzt, drahtlos jede koppelbare Funksteckdoseneinrichtung im Sende-/Empfangsumkreis der Steuereinrichtung kontaktiert und eine Kopplungs-Anzahl der koppelbaren Funksteckdoseneinrichtungen ermittelt. In dem anschließenden Schritt 21 wird abhängig von der ermittelten Kopplungs-Anzahl ein Farbspektrum mit einer der Kopplungs-Anzahl entsprechenden Zahl unterscheidbarer optisch ablesbarer Codierungen ermittelt. In dem anschließenden Schritt 22 wird jeder koppelbaren Funksteckdoseneinrichtung eine individuelle optisch ablesbare Codierung zugeordnet. In Schritt 23 zeigen die jeweiligen Anzeigemittel der Funksteckdoseneinrichtung dauerhaft die zugeordnete optische Codierung an.

### Bezugszeichenliste:

- 1: Funksteckdoseneinrichtung
- 10: Steckeraufnahme
- 11: Anzeigemittel
- 12: Steckereinrichtung
- 13: Grundkörper
- 2: Steuereinrichtung

## Patentansprüche

1. Funksteckdosensystem mit
- einer Mehrzahl von Funksteckdoseneinrichtungen (1) mit Steckeraufnahmen (10), wobei jede Funksteckdoseneinrichtung (1) einen Grundkörper (13), in dem die Steckeraufnahmen (10) ausgebildet sind und an dem Steckereinrichtungen (12) angeordnet sind, die geeignet sind, in eine Steckdose gesteckt zu werden, und Anzeigemittel (11) zur Individualisierung der jeweiligen Funksteckdoseneinrichtung (1) aufweist,
- einer zentralen Steuereinrichtung (2) zur drahtlosen Steuerung der Funksteckdoseneinrichtungen (1),
wobei die Anzeigemittel (11) als optische Anzeigeeinrichtung zur Wiedergabe von Farbinformationen und/oder zur Wiedergabe von Symbolen ausgebildet sind, und wobei die Anzeigemittel geeignet sind, eine sichtbare und individualisierende optische Codierung anzuzeigen, **dadurch gekennzeichnet, dass**
die Codierung nach einer Kopplung durch die zentrale Steuereinrichtung (2) jeder Funksteckdoseneinrichtung (1) zuweisbar ist.

2. Funksteckdosensystem gemäß Anspruch 1, **dadurch gekennzeichnet, dass** die Anzeigemittel (11) außerhalb der Steckeraufnahmen (10) an den Funksteckdoseneinrichtungen (1) angeordnet sind.

3. Funksteckdosensystem gemäß Anspruch 1 oder 2, **dadurch gekennzeichnet, dass** die Anzeigemittel (11) die Steckeraufnahmen (10) ganz oder teilweise umschließen.

4. Funksteckdosensystem gemäß einem der Ansprüche 1 bis 3, **dadurch gekennzeichnet, dass** die Anzeigemittel (11) als RGB-LED-Einrichtung ausgebildet sind.

5. Funksteckdosensystem gemäß einem der Ansprüche 1 bis 4, **dadurch gekennzeichnet, dass** die zentrale Steuereinrichtung (2) derart ausgebildet ist, dass diese zur drahtlosen Kopplung der Mehrzahl von Funksteckdoseneinrichtungen (1) geeignet ist.

6. Verfahren zur Kopplung von Funksteckdoseneinrichtungen eines Funksteckdosensystems gemäß einem der Ansprüche 1 bis 5, wobei die zentrale Steuereinrichtung (2) in einen Kopplungsmodus versetzt wird, wodurch jede bereits mit der zentralen Steuereinrichtung (2) gekoppelte Funksteckdoseneinrichtung (1) ebenfalls in einen Kopplungsmodus versetzt wird, drahtlos jede koppelbare Funksteckdoseneinrichtung (1) im Sende-/Empfangsumkreis der Steuereinrichtung (2) kontaktiert wird und eine Kopplungs-Anzahl der koppelbaren Funksteckdoseneinrichtungen (1) ermittelt wird, anschließend wird abhängig von der ermittelten Kopplungs-Anzahl ein Farbspektrum und/oder ein Symbolspektrum mit einer der Kopplungs-Anzahl entsprechenden Zahl unterscheidbarer optisch ablesbarer Codierungen ermittelt und jeder koppelbaren Funksteckdoseneinrichtung (1) wird eine individuelle optisch ablesbare Codierung derart zugeordnet, dass die jeweiligen Anzeigemittel (11) der Funksteckdoseneinrichtung (1) die zugeordnete optische Codierung anzeigen.

7. Verfahren gemäß Anspruch 6, **dadurch gekennzeichnet, dass** die optische Codierung eine farbliche Codierung ist.

8. Verfahren gemäß Anspruch 6 oder 7, **dadurch gekennzeichnet, dass** die optische Codierung einen Farbverlauf aufweist.

9. Verfahren gemäß einem der Ansprüche 6 bis 8, **dadurch gekennzeichnet, dass** die optische Codierung ein Blinkmuster aufweist.

## Claims

1. A radio-controlled socket system having
- a plurality of radio-controlled socket devices (1) having plug receptacles (10), wherein each radio-controlled socket device (1) has a base body (13) in which the plug receptacles (10) are formed and on which plug devices (12) are arranged, which are suitable to be inserted into a socket, and display means (11) for individualizing the respective radio-controlled socket device (1),
- a central control device (2) for wireless control of the radio-controlled socket devices (1),
wherein the display means (11) are designed as optical display device for reproduction of color information and / or for reproduction of symbols and wherein the display means are suitable to display a visual and individualizing optical encoding **characterized in that** the encoding is assignable to each radio-controlled socket device (1) after coupling by the central control device (2).

2. The radio-controlled socket system according to claim 1, **characterized in that** the display means (11) are arranged outside the plug receptacles (10) on the radio-controlled socket devices (1).

3. The radio-controlled socket system according to claim 1 or 2, **characterized in that** the display means (11) completely or partially enclose the plug receptacles (10).

4. The radio-controlled socket system according to one of claims 1 to 3, **characterized in that** the display means (11) are designed as RGB LED device.

5. The radio-controlled socket system according to one of claims 1 to 4, **characterized in that** the central control device (2) is designed such that it is suitable for wireless coupling of the plurality of radio-controlled socket devices (1).

6. A method for coupling radio-controlled socket devices of a radio-controlled socket system according to one of claims 1 to 5, wherein the central control device (2) is placed in a coupling mode, whereby each radio-controlled socket device (1) which is coupled already with the central control device (2) is also placed in a coupling mode, each couplable radio-controlled socket device (1) in the transmitting / receiving circumference of the control device (2) is contacted wireless and a coupling number of the couplable radio-controlled socket devices (1) is determined, then a color spectrum and / or a symbol spectrum having a number of distinguishable optically readable encodings which corresponds to the coupling number is determined depending on the determined coupling number and an individual optically readable encoding is assigned to each couplable radio-controlled socket device (1) such that the respective display means (11) of the radio-controlled socket device (1) display the assigned optical encoding.

7. The method according to claim 6, **characterized in that** the optical encoding is a color encoding.

8. The method according to claim 6 or 7, **characterized in that** the optical encoding has a color gradient.

9. The method according to one of Claims 6 to 8, **characterized in that** the optical encoding has a flashing pattern.

## Revendications

1. Un système de prise sans fil ayant
- une pluralité de dispositifs de prise sans fil (1) ayant des logements de fiche (10), dans lequel chaque dispositif de prise sans fil (1) a un corps de base (13) dans lequel sont formés les logements de fiche (10) et sur lequel sont disposés des dispositifs de fiche (12) qui sont adaptés à être enfilés dans une prise, et des moyens d'affichage (11) pour individualiser le dispositif de prise sans fil respectif (1),
- un dispositif de commande central (2) pour la commande sans fil des dispositifs de prise sans fil (1),
dans lequel les moyens d'affichage (11) sont formés sous la forme d'un dispositif d'affichage pour la reproduction d'information de couleur et / ou pour la reproduction de symboles et dans lequel les moyens d'affichage sont adaptés à afficher un codage visible et optique de manière individualisé caractérisé en ce le codage est assignable à chaque dispositif de prise sans fil (1) après un couplage par le dispositif de commande central (2).

2. Le système de prise sans fil selon la revendication 1, **caractérisé en ce que** les moyens d'affichage (11) sont situés à l'extérieur des logements de fiche (10) sur les dispositifs de prise sans fil (1).

3. Le système de prise sans fil selon la revendication 1 ou 2, **caractérisé en ce que** les moyens d'affichage (11) enferment complètement ou partiellement les logements de fiche (10).

4. Le système de prise sans fil selon l'une des revendications 1 à 3, **caractérisé en ce que** les moyens d'affichage (11) sont conçus sous la forme d'un dispositif à LED RVB.

5. Le système de prise sans fil selon l'une des revendications 1 à 4, **caractérisé en ce que** le dispositif de commande central (2) est conçu pour convenir au couplage sans fil de la pluralité de dispositifs de prise sans fil (1).

6. Un procédé de couplage de dispositifs de prise sans fil d'un système de prise sans fil selon l'une des revendications 1 à 5, dans lequel le dispositif de commande central (2) est placé dans un mode de couplage, par quoi chaque dispositif de prise sans fil (1) qui est déjà couplé avec le dispositif de commande central (2) est également placé dans un mode de couplage, chaque dispositif de prise sans fil (1) pouvant être couplé dans le rayon d'émetteur / récepteur du dispositif de commande central (2) est contacté sans fil et un numéro de couplage des dispositifs de prise sans fil (1) pouvant être couplés est déterminé, puis un spectre chromatique et / ou un spectre de symboles ayant un nombre de codages distincts lisibles optiquement qui correspond au numéro de couplage est déterminé en fonction du numéro de couplage déterminé et un codage individuel lisible optiquement est attribué à chaque dispositif de prise sans fil (1) pouvant être couplé de telle sorte que les moyens d'affichage respectifs (11) du dispositif de prise sans fil (1) présentent le codage optique attribué.

7. Le procédé selon la revendication 6, **caractérisé en ce que** le codage optique est un codage de couleur.

8. Le procédé selon la revendication 6 ou 7, **caractérisé en ce que** le codage optique a un gradient de couleur.

9. Le procédé selon l'une des revendications 6 à 8, **caractérisé en ce que** le codage optique présente un motif clignotant.
